# EUROPÄISCHE PATENTSCHRIFT

(11) **EP 0 582 191 B1**
(45) Veröffentlichungstag und Bekanntmachung des Hinweises auf die Patenterteilung: **19.06.1996**
(21) Anmeldenummer: 93112046.3
(22) Anmeldetag: 28.07.1993
(51) Int. Cl.: B24C 5/04

(54) **Vorrichtung und Verfahren für die Behandlung von empfindlichen Oberflächen, insbesondere von Skulpturen**
Apparatus and method for the treatment of sensitive surfaces, especially sculptures
Dispositif et procédé pour le traitement de surfaces sensibles, notamment de sculptures

(30) Priorität: 03.08.1992 DE 4225590
(43) Veröffentlichungstag der Anmeldung: 09.02.1994
(73) Patentinhaber: Szücs, Johann, D-80809 München (DE)
(72) Erfinder: Szücs, Johann, D-80809 München (DE)
(74) Vertreter: Marx, Lothar, Dr.

(56) Entgegenhaltungen:
- EP-A- 0 090 691
- EP-A- 0 110 529
- EP-A- 0 171 448
- EP-A- 0 437 168
- DE-A- 3 622 292
- DE-A- 4 002 787
- GB-A- 2 159 069
- US-A- 2 605 596

## Beschreibung

Die Erfindung betrifft eine Vorrichtung für die Behandlung, beispielsweise die Reinigung, von empfindlichen Oberflächen, insbesondere von stark konturierten Oberflächen wie die von Skulpturen aus Holz, Gips, Bronze und dergleichen gemäß dem Oberbegriff des Anspruchs 1 und ein Verfahren für die Behandlung von empfindlichen, stark konturierten Oberflächen gemäß dem Oberbegriff des Anspruchs 11.

Bei der Behandlung von empfindlichen, stark konturierten Oberflächen, wie sie typischerweise bei Skulpturen, beispielsweise Holz- Gips- oder Bronzefiguren, anzutreffen sind, stellt sich das zweifache Problem einer zugleich schonenden und trotzdem gründlichen Behandlung. Die Oberflächen sind zum einen empfindlich, was ganz besonders bei hervorstehenden Oberflächen, beispielsweise der Nase einer menschlichen Figur, der Fall ist, und sie sind zum Teil nur schwer zugänglich, weil sie wegen der Oberflächenkonturierung hinter Vorsprüngen, Verwerfungen und dergleichen zurücktreten oder auch verborgen sind.

Zum Reinigen von im wesentlichen planen und vergleichsweise unempfindlichen Oberflächen sind Strahlverfahren mit Schleifpartikeln bekannt, die im Strahl unter hohem Druck geradlinig auf die zu reinigende Oberfläche geschleudert werden.

Für den gleichen Anwendungszweck, nämlich der Reinigung von im wesentlichen planen, im Unterschied zum Vorhergehenden jedoch empfindlichen Oberflächen, sind aus der EP 0 171 448 B1 ein Verfahren und eine Vorrichtung bekannt, wonach bzw. bei der die Reinigung mittels eines um seine Mittelachse rotierenden Reinigungsstrahls erfolgt. Im Reinigungsstrahl sind zerstäubtes Wasser, Luft und ein aus Feststoffpartikeln bestehendes Reinigungsmittel enthalten. Die bekannte Vorrichtung wird im wesentlichen durch einen Mischkopf gebildet, in dessen Mischkammer jeweils unter Druck zum einen ein Gemisch aus Wasser und Luft über eine Zerstäubungsdüse und zum anderen über eine weitere Zuführung ein Gemisch aus Luft und Fest- stoffpartikeln eingeleitet werden. Ein erster der beiden Gemischströme wird über eine einfache zylindrische Bohrung in die Mischkammer eingeleitet. Der zweite Gemischstrom trifft in der Mischkammer unter einem Winkel und einer Exzentrizität zu dem ersten Gemischstrom auf. Die beiden Gemischströme vermischen sich und verlassen den Mischkopf als rotierender Reinigungsstrahl.

Der Einsatz dieses schonenden Verfahrens zur Behandlung, beispielsweise zum Reinigen oder Polieren oder zum Auftragen einer Schutzflüssigkeit, von stark konturierten Oberflächen, wie sie z.B. bei Holz- oder Gipsfiguren in Kirchen anzutreffen sind, ist nicht bekannt. Dazu weist der aus dem Mischkopf tretende Strahl einen allzu großen Öffnungswinkel auf.

Da die beiden Gemischströme in einem Winkel und exzentrisch zueinander in die Mischkammer des vorbekannten Mischkopfes eingeleitet werden, wird zumindest einer der beiden unter Druck stehenden Ströme gegen die seiner Einlaßmündung gegenüberliegende Mischkammerwandung geschleudert und kann mit zunehmender Einsatzdauer des Mischkopfes einen unerwünschten Materialabtrag im Auftreffbereich erzeugen. Ganz besonders kommt dieser unerwünschte Effekt wegen der gegenseitigen Exzentrizität der beiden in die Mischkammer eingeleiteten Gemischströme zum Tragen, da der auf die Mischkammerwandung gerichtete Gemischstrom beim Aufprall noch einen Großteil seiner kinetischen Energie besitzt.

Die Erfindung hat es sich zur Aufgabe gemacht, die mit den aus dem Stand der Technik bekannten Verfahren und Vorrichtungen verbundenen Nachteile zu vermeiden. Insbesondere soll eine zugleich schonende und gründliche Behandlung empfindlicher und stark konturierter Oberflächen ermöglicht werden. Bei einer Vorrichtung zur Erzeugung eines rotierenden und daher schonenden Behandlungsstrahls soll eine besonders gute Vermischung und Drehimpulsübertragung in der Mischkammer eines Mischkopfes bei gleichzeitiger Verschleißminderung der Mischkammerwandung erzielt werden.

Diese Aufgabe wird durch die Gegenstände der Ansprüche 1 bzw. 11 gelöst.

Vorteilhafte, nicht glatt selbstverständliche Ausgestaltungen der Erfindung werden durch die nachgeordneten Ansprüche beansprucht.

Durch die Anwendung eines Strahlverfahrens, und zwar eines Strahlverfahrens, bei dem der Strahlinhalt um seine in Strahlfortschrittsrichtung weisende Mittelachse rotiert, kommen die Strahlpartikel, nämlich zerstäubtes flüssiges Behandlungsmittel und/oder feste Polier- bzw. Schleifpartikel, auf der zu behandelnden Oberfläche in Form einer materialschonenden Wischbewegung zur Wirkung. Durch den erfindungsgemäßen Einsatz solch eines Strahlverfahrens zur Behandlung von empfindlichen, stark konturierten Oberflächen, beispielsweise von Skulpturen, kann das Restaurieren solcher Gegenstände erheblich vereinfacht und wegen der Zeitersparnis gegenüber den üblicherweise eingesetzten rein manuellen Verfahren, beispielsweise dem Auskratzen von Schmutz mit ent- sprechenden Handwerkzeugen oder dem Abwischen mit Lappen, verbilligt werden. Das Risiko einer Zerstörung eines wertvollen Objekts wird reduziert.

Die erfindungsgemäße Maßnahme, unter Druck zwei gegeneinander geneigte und mit ihren jeweiligen Mittelachsen exzentrisch zueinander verlaufende Strahlen so in eine Mischkammer eines Mischkopfes einzuleiten, daß der eine Strahl eine solche Ausdehnung besitzt, daß er von der Mittelachse des anderen Strahls geschnitten wird, inbesondere daß die Querschnittsfläche des zweiten Strahls von dem ersten Strahl im gemeinsamen Schnittbereich zu einem größeren Teil oder gar im wesentlichen überdeckt wird, bewirkt eine gute Vermischung und Drehimpulsaufprägung zur Erzeugung eines resultierenden Rotationsstrahls. Gleichzeitig wird dem Verschleiß durch Materialabtrag der Mischkammerwandung entgegengewirkt, da die kinetischen Energien der beiden Strahlen beim Zusammentreffen außergewöhnlich effektiv in Rotationsenergie und Translationsenergie des resultierenden Gemischstrahls umgewandelt werden und keiner der Strahlen noch vor dem Zusammenprall einen nicht unerheblichen Teil seiner kinetischen Energie auf die Mischkammerwandung übertragen kann.

Erfindungsgemäß wird ein Gemischstrahl, der ein einziges oder auch eine Mischung unterschiedlicher flüssiger Behandlungsmittel enthalten kann, über eine erste Zuführung durch eine schlitzförmige Einlaßöffnung in die Mischkammer eingeleitet, wodurch ein quer zur Strahlfortschrittsrichtung ausgedehnter, als Breitstrahl zu bezeichnender Strahl entsteht. Schlitzförmig bedeutet in diesem Zusammenhang, daß die quer bzw. in etwa quer zur Mittellängsachse des Breitstrahls verlaufende Einlaßöffnung eine längere und eine kürzere Hauptachse besitzt. Bevorzugt ist sie einfach rechteckförmig, gegebenenfalls mit halbrunden kurzen Seiten. Wegen seiner Orientierung überdeckt dieser Breitstrahl erfindungsgemäß den Weg des zweiten, unter einem Neigungswinkel und exzentrisch zur Mittellängsachse des Breitstrahls in die Mischkammer eingeleiteten Strahls zu einem größeren Teil oder sogar vollständig bzw. nahezu vollständig. Zu diesem Zweck besitzt die Längsachse der Einlaßöffnung eine Querkomponente zu der Ebene, die von den zum Schnitt gebrachten Parallelprojektionen der Strahlmittelachsen der beiden in die Mischkammer eingeleiteten Strahlen aufgespannt wird. Bevorzugterweise steht die Längsachse dieser Öffnung in etwa rechtwinklig auf dieser Ebene.

Der Einlaß mit der schlitzförmigen Öffnung kann beispielsweise als Schlitzblende oder in besonders vorteilhafter Ausgestaltung als engste Durchlaßöffnung einer sich zu dieser engsten Öffnung hin verjüngenden und anschließend wieder öffnenden Düse ausgebildet sein.

Der zweite Strahl, der ein Gemisch aus Druckgas und Feststoffpartikeln enthalten kann, wird über eine zweite Zuführung in die Mischkammer eingeleitet, deren Durchlaßquerschnitt sich nach der Erfindung in seinem Verlauf zum Einlaß in die Mischkammer hin verbreitert. Dadurch kann bei ansonsten gleichem Massendurchsatz eine Verringerung der kinetischen Energie dieses zweiten Strahls erreicht werden.

Ganz besonders vorteilhaft wird dieser Effekt durch die erfinderische Ausbildung einer plötzlichen Verbreiterung herbeigeführt. Erst dadurch ist gewährleistet, daß der zweite Strahl in seinem Kernbereich, der exzentrisch zur Mittelachse des ersten Strahls liegt und an dem ersten Strahl vorbeischießen könnte, keine ausgeprägte Geschwindigkeitsspitze mehr aufweist, sondern ein insgesamt turbulentes, vergleichsweise stumpfes Geschwindigkeitsprofil besitzt. Der zweite Strahl bzw. dessen Bestandteile weisen daher beim Zusammentreffen mit dem ersten Strahl in Strahlfortschrittsrichtung eine geringere Geschwindigkeit auf als dies bei gleichmäßigem oder auch bei allmählich sich verbreiterndem Verlauf der zweiten Zuführung der Fall wäre. Der Strahlinhalt besitzt infolge der nach der plötzlichen Verbreiterung entstehenden Turbulenzen Quergeschwindigkeitskomponenten, die ihrerseits zur guten Vermischung und damit auch zur Verbesserung der Drehimpulsaufprägung bzw. -erzeugung beitragen.

Die Verbreiterung erfolgt nach einer bevorzugten Ausführungsform der Erfindung von einem ersten auf einen zweiten kreiszylindrischen Durchlaßquerschnitt, deren Durchmesserverhältnis im Bereich zwischen 2:3 und 4:5, besonders bevorzugt bei etwa 3:4, liegt.

In diesem Zusammenhang ist ferner das Verhältnis des Mischkammerdurchmessers, wobei die Mischkammer bevorzugt ebenfalls kreiszylindrischen Querschnitt aufweist, zu dem Durchmesser des Einlasses der zweiten Zuführung in die Mischkammer von besonderem Interesse. Dieses Verhältnis liegt vorzugsweise zwischen 4:3 und 6:5, insbesondere bei 5:4, so daß sich vom Durchmesser des ersten Abschnitts der zweiten Zuführung über deren zweiten Abschnitt zum Mischkammerdurchmesser in der bevorzugten Ausführungsform der Erfindung die Verhältniskette von etwa 3:4:5 ergibt.

Hinter dem auf der Höhe des Schnitts der beiden sich mischenden Strahlen liegenden Bereich der Mischkammerwand, insbesondere hinter dem Bereich, der in Verlängerung der Mittelachse des zweiten Strahls liegt, ist vorteilhafterweise ein Vorsprung ausgebildet. Dieser Vorsprung wird vorteilhafterweise so scharfkantig wie möglich ausgeführt. Dadurch kann ein Abgleiten der in diesem Bereich winkelig zur Kammerwand auftreffenden Strahlbestandteile verhindert oder zumindest reduziert und eine frühzeitige Rotationsbildung gefördert werden.
Bevorzugterweise wird der derart gebildete und bereits in Drehung befindliche Gemischstrahl durch einen sich an die Mischkammer anschließenden, allmählich, insbesondere stetig, verjüngten Abschnitt des Mischkopfes geführt und dabei eingeschnürt. Die Geometrie dieses Abschnitts ist erfindungsgemäß so bemessen, daß die als Quotient aus der Länge und - im Falle einer bevorzugten kreiszylindrischen Querschnittsform -dem Einlaßdurchmesser des Abschnitts gebildete Streckung zwischen 4:1 und 8:1 liegt und besonders bevorzugt 5:1 beträgt. Gleichzeitig sollte die Verjüngung als Quotient aus Einlaß- und Auslaßdurchmesser höchstens 4:1 und bevorzugterweise lediglich etwa 2.3:1 betragen.

Vorzugsweise wird der genannte Vorsprung dadurch ausgebildet, daß der verjüngte Abschnitt an seinem mischkammerseitigen Ende einen kleineren Durchmesser als die Mischkammer besitzt und ein ringförmiger Vorsprung bzw. eine umlaufende Schulter entsteht. Bevorzugterweise stößt der verjüngte Abschnitt an dieser Übergangsstelle an einem Sinterring an. Der Durchmesser der Mischkammer sollte dabei im Verhältnis von etwa 5:4 verkleinert werden, zumindest jedoch sollte der Vorsprung einen halben Millimeter in den Öffnungsquerschnitt hineinragen.

Vorteilhafterweise wird der verjüngte Abschnitt - wie die mit den Strahlbestandteilen in Berührung kommenden inneren Wandungen des Mischkopfes bevorzugterweise auch - durch ein Material gebildet, das eine Oberfläche aufweist, die zwar verschleißfest ist, aber gleichzeitig eine ausreichende Rauhigkeit besitzt, um ein zu leichtes Entlanggleiten von Strahlbestandteilen zu verhindern. Grundsätzlich sind die gewünschten Eigenschaften durch Einsatz verschiedener keramischer Materialien zu erzielen, so daß insbesondere der verjüngte Abschnitt zumindest eine keramische Oberfläche aufweist, der Vorsprung selbst jedoch besonders verschleißfest als Sinterring ausgebildet ist.

Weiterhin erweist es sich als vorteilhaft, an den sich verjüngenden Abschnitt strahlausgangsseitig noch einen Abschnitt mit in etwa konstantem Durchlaßquerschnitt anzuschließen. In diesem letzten Abschnitt findet eine nochmalige Vergleichmäßigung und Beruhigung des Strahlinhalts statt.

In den beiden letztgenannten Abschnitten erfährt der Gemischstrahl eine Festigung und Verstetigung der Rotation, wodurch insbesondere ein für die Hauptverwendung in besonderem Maße geigneter, sich kegelförmig mit einem kleinen Öffnungswinkel ausbreitender Behandlungsstrahl erzeugt werden kann.

Bedeutung kommt auch dem Verhältnis der Längen dieser beiden hintereinanderliegenden Abschnitte zu. Die Länge des auslaßseitigen Abschnitts beträgt vorteilhafterweise mindestens ein Sechstel, insbesondere ein Fünftel bis ein Viertel, der Länge des verjüngten Abschnitts.

Bei dem flüssigen Behandlungsmittel handelt es sich in den meisten Fällen um Wasser. Je nach Art der Behandlung kann das Wasser jedoch auch durch eine besondere Waschflüssigkeit oder aber eine Schutzflüssigkeit, beispielsweise gegen Rost, ersetzt werden. Gegebenenfalls kann auch eine entsprechende Mischung von verschiedenen Behandlungsmitteln eingesetzt werden. Im Falle einer Reinigung werden dem Mischkopf zusätzlich feste Partikel als Polier- oder Schleifpartikel zugeführt. Grundsätzlich können auch Eispartikel diese festen Partikel bilden, wobei dem Mischkopf entweder bereits kristallisierte Eispartikel zugeführt oder aber diese Eispartikel erst im bereits zerstäubten Gemischstrahl im Anschluß an die Mischkammer erzeugt werden.

Gemäß der Erfindung kommt ein rotierender Behandlungsstrahl zum Einsatz, der einen Öffnungswinkel von weniger als 30°, insbesondere sogar von weniger als 20°, aufweist, um mit der Wischbewegung auch noch hinter hervorstehenden Oberflächen zurückliegende und eventuell sogar zum Teil verdeckte Oberflächen zu erreichen und den Strahlinhalt so gezielt wie möglich nur in solch einem Bereich wirken zu lassen.

Die Erfindung wird nachstehend anhand einer bevorzugten Ausführungsform unter Bezugnahme auf die Zeichnungen im einzelnen erläutert. Es zeigen:
- Fig. 1: einen Mischkopf im Längsschnitt; und
- Fig. 2: einen Einlaß mit einer schlitzförmigen Einlaßöffnung gemäß dem Querschnitt A-A nach Fig. 1.

Der aus der Fig. 1 ersichtlichen, allgemein als Mischkopf 1 bezeichneten Vorrichtung werden über eine erste Zuführung 10 ein erster Strahl eines Gemisches eines flüssigen Behandlungsmittels und eines Druckgases und über eine zweite Zuführung 20 ein zweiter Strahl zugeführt, der ein Druckgas, wofür im folgenden beispielhaft immer Druckluft genannt sei, und Feststoffpartikel enthält. Die Mittelachse 22 der zweiten Zuführung 20 ist unter einem Winkel γ zur Mittelachse 11 des durch die erste Zuführung 10 über einen Einlaß 12 in die Mischkammer 30 eingeleiteten ersten Strahls geneigt angeordnet. Zusätzlich verlaufen die Mittelachsen 11 und 22 der beiden Strahlen exzentrisch aneinander vorbei, so daß der aus den beiden Strahlen gebildete Gemischstrahl in Rotation um seine Strahlfortschrittsrichtung, die mit der Achse 11 des ersten Strahls zusammenfällt, versetzt wird.

Im Ausführungsbeispiel weist die Mittelachse 11 des über den Einlaß 12 in die Mischkammer 30 eingeleiteten ersten Strahls auf den Auslaß der Mischkammer 30. In diesem Beispiel fällt die Stahlmittelachse 11 sogar mit der Symmetrieachse der rotationssymmetrisch ausgebildeten Mischkammer 30 zusammen. In geeigneter Anordnung der beiden Zuführungen 10 und 20 in Verbindung mit geeignet gewählten Massen- bzw. Volumennerhältnissen der beiden in der Mischkammer 30 vermischten Strahlen sind jedoch unter Beibehaltung eines Neigungswinkels γ und einer Exzentrizität auch andere Anordnungen für die Strahleinleitung in die Mischkammer denkbar.

Das in der Mischkammer 30 in Rotation versetzte Gemisch aus Druckluft und dem zerstäubten, flüssigen Behandlungsmittel, wofür beispielhaft Wasser angeführt sei, gelangt nach Einschnürung in einem sich an die Mischkammer 30 ausgangsseitig anschließenden, allmählich verjüngten Abschnitt 42 zu einem Auslaßabschnitt 44 des Mischkopfes 1. Der Auslaßabschnitt 44 ist als Abschnitt mit in etwa konstantem Querschnittsverlauf ausgebildet. Der aus dem Auslaß 44 austretende Behandlungsstrahl 50 öffnet sich kegelförmig unter einem Öffnungswinkel α von etwa 20°, so daß sich der Behandlungsstrahl in der üblichen Arbeitsentfernung zu einer höchstens fünfmarkstücksgroßen Kegelfläche öffnet.

Um eine möglichst innige Vermischung des ersten und des zweiten in die Mischkammer eingeleiteten Strahls und damit gleichzeitig eine möglichst gute Drehimpulsaufprägung zu erzielen, wird der über die erste Zuführung 10 zugeführte erste Strahl in Form eines in einer Querrichtung zu seiner Strahlmittelachse 11 ausgedehnteren und deshalb als Breitstrahl bezeichneten Strahls in die Mischkammer 30 eingeleitet. Dadurch wird erreicht, daß die Querschnittsfläche des zweiten Strahls, der unter einer Exzentrizität auf den Breitstrahl trifft, weitgehend vom Breitstrahl überdeckt und seine kinetische Energie somit bestmöglich absorbiert wird. Gleichzeitig wird durch den Breitstrahl derjenige Bereich 34 der Mischkammerwandung geschützt, der in gerader Verlängerung der Mittelachse 22 der zweiten Zuführung 20 liegt. Ohne solch eine Abschirmung durch den Breitstrahl würde der vorbeischießende zweite Strahl im Bereich 34 auf der Kammerwand auftreffen, wie dies beispielsweise bei einem gemäß der EP 0 171 448 B1 ausgebildeten Mischkopf durchaus der Fall sein könnte. Dies umso eher, je kleiner die Abmaße eines Mischkopfes gewählt werden. Je nach der Art der im zweiten Strahl enthaltenen Strahlbestandteile, worunter sich insbesondere auch fest Polier- oder Schleif- partikel befinden können, wäre ohne die beschriebene Abschirmung durch den als Breitstrahl ausgebildeten ersten Strahl ein nicht zu vernachlässigender Materialabtrag des Wandungsbereichs 34 zu befürchten.

In Fig. 2 ist die Düse 12 an ihrer engsten Stelle im Querschnitt A-A dargestellt. Diese engste Stelle wird durch eine schlitzförmige, im Ausführungsbeispiel rechteckförmige Düsenöffnung 14 gebildet, deren Längsachse 16 in etwa senkrecht auf der Ebene steht, die durch die Mittellängsachse 11 der Düse 12 bzw. des ersten Strahls und die Parallelprojektion 22' der Mittelachse 22 der zweiten Zuführung, also der Richtung des in die Mischkammer 30 eingeleiteten zweiten Strahls, aufgespannt wird. Die Längsachse 16 der Düsenöffnung 14 könnte jedoch auch bis zu einem vorzugebenden Maß unter einem anderen, geeigneten Neigungswinkel zu dieser Ebene verlaufen.

Die zweite Zuführung 20 ist, wie in Fig. 1 dargestellt, zum Einlaß zur Mischkammer 30 hin verbreitert. Die Verbreiterung ist als plötzliche Verbreiterung 27 ausgebildet, so daß ein erster Abschnitt 26 der zweiten Zuführung 20 mit konstantem Durchlaßquerschnitt sich plötzlich zu einem daran anschließenden weiteren Abschnitt 28 mit einem ebenfalls konstanten, jedoch größeren Durchlaßquerschnitt erweitert. An der Verbreiterung 27, die sich herstellungsbedingt in einem Winkel von ewa 60° öffnet, idealerweise jedoch übergangslos ausgeführt ist, treten Turbulenzen auf, wodurch die in Richtung der Mittelachse 22 weisende Impulskomponente des zweiten Strahls reduziert wird. Ein öffnungswinkel von 60° ist als untere Grenze anzusehen. Der zweite Strahl trifft deswegen mit einem ausgeprägt turbulenten Strömungsprofil auf die flache Seite des Breitstrahls auf. Diese Maßnahme trägt in erheblichem Maße zur Verschleißminderung des Bereichs 34 bei, während wegen der durch die genannten Turbulenzen erzeugten Quergeschwindigkeitskomponenten des Strahlinhalts gleichzeitig die Vermischung in der Mischkammer 30 intensiviert und die Drehimpulsaufprägung nicht nachteilig beeinflußt werden. Gegebenenfalls könnte in Ausbildung solch eines zweiten Strahls, insbesondere bei der im folgenden noch präzisierten Geometrie des Mischkopfes, sogar ein auf bereits bekannte Weise, beispielsweise gemäß der Lehre der EP 0 171 448 B1, erzeugter erster Strahl verwendet werden.

Die zweite Zuführung 20 wird durch einen kreiszylindrischen Rohrstutzen 24 mit dem ersten Abschnitt 26 am anschlußseitigen Ende gebildet, der in eine Zuführung 21 für Behandlungsmittel einsteckbar ist und zur Bildung einer plötzlichen Querschnittsverengung 23 einen Außendurchmesser A besitzt, der mindestens das 1,5-fache, inbesondere etwa das 2-fache, des Durchmessers des ersten Abschnitts 26 beträgt.

Die beschriebene Ausbildung des Mischkopfes 1 kommt insbesondere seiner Verwendung zum Behandeln von stark konturierten Oberflächen wie Skulpturen bzw. Figuren aus Holz, Gips, Bronze und dergleichen, zugute, die oftmals stark zerklüftete und stark zerworfene Oberflächen aufweisen, so daß das verwendete Werkzeug, d.h. der Mischkopf 1, in den entsprechend kleinen Abmaßen, die durchaus als miniaturhaft bezeichnet werden können, ausgebildet sein muß. Wären nämlich die beiden in der Mischkammer aufeinandertreffenden Strahlen verhältnismäßig stark gebündelt, so wäre der Exzentrizität ihrer jeweiligen Mittelachsen wegen ein Aneinandervorbeischießen kaum zu verhindern.

Der Öffnungswinkel α des austretenden Behandlungsstrahls 50 ist so bemessen, daß der auf der zu behandelnden Oberfläche auftreffende Strahl in der typischen Arbeitsentfernung eine Fläche von weniger als Fünfmarkstücksgröße, also weniger als etwa 7 cm² überdeckt. Der Öffnungswinkel α des Behandlungsstrahls 50 beträgt etwa 20°. Er ist in jedem Fall kleiner als 30°.

Zur Ausbildung eines solchen Behandlungsstrahls 50 ist im Anschluß an die Mischkammer 30 der sich idealerweise stetig verjüngende Abschnitt 42 mit einer Streckung von etwa 5:1 ausgebildet. Dabei wird unter dem Begriff der Streckung das Verhältnis der Länge zum Durchmesser dieses kreiszylindrischen Abschnitts 42 verstanden. Gute Ergebnisse werden bei Streckungen zwischen 4:1 und 8:1 erzielt.

Der verjüngte Abschnitt 42 geht ausgangsseitig in einen weiteren kreiszylindrischen Abschnitt 44 mit konstantem Durchlaßquerschnitt über. In diesem leztzten Abschnitt 44 findet, wie sich im Laufe der Entwicklungsarbeiten herausstellte nochmals eine Vergleichmäßigung der Durchmischung und eine Beruhigung der nicht in Richtung der Rotation erfolgenden Bewegungen des Strahlinhalts statt.

Die beiden Abschnitte 42 und 44 sind als einteilige Hülse 40 aus einem keramischen Material in einer Aufnahme 36 des Mischkammergehäuses 32 eingesetzt. Kammerseitig liegt der verjüngte Abschnitt 42 in Ausbildung einer Schulter 39 an einem Sinterring 38 mit einem scharfkantigen Rand. Die Verlängerung der Mittelachse 22 der zweiten Zuführung 20 weist in den oder kurz vor den zwischen dem Sinterring 38 und der Mischkammerwandung liegenden Bereich 34. Die hinter dem Auftreffbereich 34 durch den Sinterring 38 ausgebildete Schulter 39 verhindert ein Entlanggleiten der auftreffenden Strahlbestandteile an der Kammerwandung, wodurch die Rotationsbildung und weitere - ausprägung sonst unerwünschterweise verzögert würde.

Eine entscheidende Rolle kommt auch der Abstimmung der Abmessungen der einzelnen Komponenten des Mischkopfes 1, einschließlich der ersten und der zweiten Zuführung 10 und 20, zu, insbesondere den Längen- und Querschnittsflächenverhältnissen hintereinanderliegender Strömungsquerschnitte sowie den aus den Längen und den Querschnittsflächen bzw. den Durchmessern gebildeten und als Streckung bezeichneten Verhältnissen. Hierzu wird ausdrücklich auf die im Maßstab 1:1.4 ausgeführte Figur 1 verwiesen.

So hat ein die zweite Zuführung 20 mit den beiden Abschnitten 26 und 28 bildender Stutzen 24 einen Außendurchmesser, bevorzugterweise von einem halben Zoll, mit einem geeigneten Anschlußbereich 25 für den Anschluß an die gängigen Druckgasquellen und -schläuche. Dabei hat sich erst in Versuchen gezeigt, daß die Stirnfläche 19 am freien Ende des Stutzens 24 möglichst plan sein sollte. Sie reicht daher plan bis an den Innendurchmesser eines aufgeschobenen Schlauches 21 heran und ist lediglich zu dessen Schutz vor Beschädigung minimal am äußeren Rand angefast. Ebenso reicht die Stirnfläche 19 auch so nahe wie möglich plan bis zu der Kante des als einfache Bohrung ausgeführten ersten Abschnitts 26 heran, um im Ergebnis idealerweise eine plötzliche Verengung 23 von dem Querschnitt des Schlauches 21 auf den des ersten Abschnitts 26 zu bilden. Versuche haben gezeigt, daß eine Abrundung und sogar eine zu starke Fasung der Stirnfläche 19 überraschenderweise einen nicht zu vernachlässigenden, unerwünschten Einfluß auf das Strömungsprofil des zweiten Strahls bei dessen Einleitung in die Mischkammer 30 ausüben.

Der Durchmesser des ersten Abschnits 26 der zweiten Zuführung 20 beträgt etwa 6 mm, während der zweite, verbreiterte Abschnitt 28 einen Durchmesser von etwa 8 mm besitzt. Das Längenverhältnis dieser beiden Abschnitte 26 und 28 beträgt in etwa 3:2, wobei als Länge des kammerseitigen Abschnitts 28 die Länge seiner Mittelachse bis zum Schnitt mit der Mischkammerwandung angenommen wird und der erste Abschnitt 26 in einer Länge von 20 bis 40 mm, insbesondere von etwa 30 mm, ausgeführt ist.

Der Durchmesser der im Ausführungsbeispiel kreiszylindrischen Mischkammer 30 beträgt etwa 10 mm. Die im wesentlichen rechteckige Düsenöffnung 14 besitzt eine Länge 1 von etwa 1,2 mm und eine Breite d von etwa 0,4 mm. Der erste Strahl erfüllt seine Funktion auch bei einer Länge 1 der Düsenöffnung 14 von 0,8 bis 1,8mm und einer Breite b von 0,2 bis 1,2mm. Dabei ist die Düsenöffnung 14 mindestens 1,5- bis höchstens 4-mal so lang wie sie breit ist. Bevorzugterweise ist sie zweimal bis gut dreimal so lang wie breit. Die Länge 1 der Düsenöffnung 14 sollte als Bemessungsregel nicht viel weniger als 1 Zehntel des Durchmessers der Mischkammer 30 betragen, was etwa als Untergrenze des Verhältnisses von Mischkammerdurchmesser und Öffnungslänge anzusehen ist.

An seinem mischkammerseitigen Einlaß hat der sich verjüngende Abschnitt 42 einen Durchmesser von ca. 8 mm, der sich zum Ausgangsabschnitt 44 hin auf etwa 3,5 mm verengt. Der Durchmesser verringert sich höchstens auf ein Viertel seines Wertes am mischkammerseitigem Einlaß. Der Auslaßabschnitt 44 selbst weist dann den konstanten Durchmesser von etwa 3,5 mm auf. Seine äußere Auslaßkante ist scharfkantig. Gegebenenfalls wird sie zusätzlich nochmals besonders verschleißfest ausgebildet. Dabei beziehen sich sämtliche Durchmesserangaben auf kreiszylindrische Querschnittsflächen.

Es hat sich herausgestellt, daß sich ein solcher Mischkopf auch sehr gut zur Reinigung von Aluminium-Flächen eignet, und zwar sowohl für eloxiertes Aluminium als auch für beschichtetes Aluminium, wie es für Gebäudefassaden eingesetzt wird.

Bisher mußten solche Aluminium-Flächen von Hand oder mit Hilfe von chemischen Reinigungsmitteln gereinigt werden. Die nach den Bestimmungen bestehenden Anforderungen, daß pro Reinigungsvorgang nur maximal 3 µm der Aluminiumfläche abgetragen werden dürfen, ließen sich mit diesen herkömmlichen Reinigungsverfahren in der Regel nicht erfüllen.

Wird nun der hier beschriebene Mischkopf in Verbindung mit einem feinkörnigen Reinigungsmedium eingesetzt, so lassen sich auch empfindliche Aluminiumflächen ohne Einsatz von chemischen Reinigungsmitteln maschinell reinigen.

Als feinkörniges Reinigungsmedium kommt das Material in Frage, wie es in der europäischen Patentanmeldung 0 374 291 beschrieben wird, nämlich ein mineralisches Strahlgut mit einer Härte (Mohshärte) von maximal 4 und mit einem Durchmesser von 0,01 bis 1 mm. Ein besonderes geeignetes Material ist Dolomit.

Als Alternative hierzu kommt auch Bimsstein-Mehl oder eine Mischung von Dolomit mit Bimsstein-Mehl in Frage.

Während zur Reinigung üblicher Flächen etwa 2,3 m³ Luft/min. eingesetzt werden, wird bei der Reinigung von Aluminium-Flächen mit einem wesentlich höheren Luftanteil gearbeitet, nämlich einem Luftanteil, der zwischen 3,2 und 4,2 m³/min. liegt.

Versuche haben ergeben, daß mit diesem Reinigungsverfahren bei Verwendung von Dolomit als Strahlgut nur etwa 0,5 µm Oberfläche pro Reinigungsvorgang abgetragen werden, also die oben erwähnte Norm erfüllt wird.

## Patentansprüche

1. Vorrichtung für die Behandlung, beispielsweise die Reinigung von empfindlichen Oberflächen, insbesondere von stark konturierten Oberflächen wie die von Skulpturen aus Holz, Gips, Bronze und dergleichen,
a) mit einem Mischkopf (1) zum Vermischen von dem Mischkopf (1) zugeführten Medien und zum Versprühen eines daraus gebildeten Behandlungsstrahls (50),
b) wobei unter Druck in eine Mischkammer (30) des Mischkopfes (1) über eine erste Zuführung (10) durch einen Einlaß (12) ein erster, ein flüssiges Behandlungsmittel enthaltender Strahl und
c) über eine zweite Zuführung (20) ein zweiter Strahl, dessen Strahlachse (22) unter einem Winkel (γ) gegenüber der Strahlachse (11) des ersten Strahls geneigt ist und exzentrisch dazu verläuft, eingeleitet werden,
**dadurch gekennzeichnet**, daß
d) zum Schutz desjenigen Bereichs (34) der Mischkammer (30), der in Verlängerung der Strahlachse (22) des zweiten Strahls liegt, der Einlaß (12) eine schlitzförmige Einlaßöffnung (14) aufweist, deren Längsachse (16) so orientiert ist, daß der erste Strahl die Querschnittsfläche des zweiten Strahls im Schnittbereich im wesentlichen überdeckt.

2. Vorrichtung nach Anspruch 1, dadurch gekennzeichnet, daß die Längsachse (16) der Einlaßöffnung (14) in etwa in einem rechten Winkel zu der Ebene steht, die von den Strahlachsen (11; 22) des ersten und des zweiten Strahls aufgespannt wird.

3. Vorrichtung nach Anspruch 1 oder 2, dadurch gekennzeichnet, daß die Strahlachse (11) des durch die Einlaßöffnung (14) tretenden ersten Strahls in etwa zu dem Auslaß der Mischkammer (30) weist, insbesondere daß dessen Strahlachse (11) mit der Symmetrieachse der rotationssymmetrisch ausgebildeten Mischkammer (30) zusammenfällt.

4. Vorrichtung nach einem der Ansprüche 1 bis 3, dadurch gekennzeichnet, daß die Länge (1) der Einlaßöffnung (14) das 1,5- bis 4-fache ihrer Breite (b) beträgt.

5. Vorrichtung nach einem der Ansprüche 1 bis 4, dadurch gekennzeichnet, daß im Verlauf der zweiten Zuführung (20) der Durchlaßquerschnitt zum Einlaß in die Mischkammer (30) hin als plötzliche Verbreiterung (27), insbesondere als plötzliche Verbreiterung (27) von einem ersten Abschnitt (26) auf einen zweiten Abschnitt (28) mit einer jeweils konstanten, zylindrischen Durchlaß-Querschnittsfläche, ausgebildet ist.

6. Vorrichtung nach Anspruch 5, dadurch gekennzeichnet, daß die zweite Zuführung (20) durch einen Rohrstutzen (24) mit dem ersten Abschnitt (26) am anschlußseitigen Ende, das eine nahezu gänzlich plane Stirnfläche (19) aufweist, gebildet wird.

7. Vorrichtung nach einem der Ansprüche 1 bis 6, dadurch gekennzeichnet, daß zur Reduzierung oder Vehinderung eines Gleitens von Strahlbestandteilen stromaufwärts von dem Schnittbereich der beiden Strahlen ein Vorsprung (38) von der Kammerwandung in die Kammer (30) hineinragt.

8. Vorrichtung nach Anspruch 7, dadurch gekennzeichnet, daß der Vorsprung (38) durch eine umlaufende Schulter, insbesondere durch einen Sinterring, gebildet wird, die zumindest einen halben Millimeter, insbesondere einen Millimeter, in die Mischkammer (30) hineinragt.

9. Vorrichtung nach einem der Ansprüche 1 bis 8, dadurch gekennzeichnet, daß sich der Mischkopf (1) im Anschluß an die Mischkammer (30), insbesondere im Anschluß an die Schulter (38), allmählich verjüngt.

10. Vorrichtung nach einem der Ansprüche 1 bis 9, dadurch gekennzeichnet, daß der Mischkopf (1) im Anschluß an den verjüngten Abschnitt (42) auslaßseitig einen Abschnitt (44) konstanten Durchlaßquerschnitts, insbesondere kreiszylindrischen Querschnitts, besitzt.

11. Verfahren für die Behandlung, beispielsweise die Reinigung, von empfindlichen, stark konturierten Oberflächen wie die von Skulpturen aus Holz, Gips, Bronze und dergleichen,
**dadurch gekennzeichnet**, daß
eine Vorrichtung nach einem der vorhergehenden Ansprüche verwendet wird und die Behandlung mittels eines um seine erzeugende Strahlachse (11) rotierenden Behandlungsstrahls (50) mit zumindest einem vor seiner Zerstäubung flüssigen Behandlungsmittel erfolgt, wobei sich der Behandlungsstrahl (50) unter einem Winkel (α) von weniger als 30° öffnet.

12. Verfahren nach Anspruch 11, dadurch gekennzeichnet, daß der Behandlungsstrahl (50) Wasser, eine besondere Wasch- oder eine Schutzflüssigkeit oder eine Mischung daraus enthält.

13. Verfahren nach Anspruch 11 oder 12, dadurch gekennzeichnet, daß der Behandlungsstrahl (50) feste Partikel, insbesondere Feststoff- und/oder Eispartikel, enthält.

14. Verfahren nach einem der Ansprüche 11 bis 13, dadurch gekennzeichnet, daß es für die Reinigung von Aluminium-Oberflächen eingesetzt wird.

## Claims

1. An apparatus for treating, in particular cleaning, sensitive surfaces, in particular highly contoured surfaces such as those of sculptures of wood, plaster, bronze and the like,
a) comprising a mixing head (1) for mixing media supplied to the mixing head (1) and for spraying a treatment jet (50) formed therefrom,
b) a first jet containing a liquid treatment agent being introduced under pressure into a mixing chamber (30) of the mixing head (1) via a first supply conduit (10) through an inlet (12) and
c) via a second supply conduit (20) a second jet is introduced, the jet axis (22) of which is inclined at an angle (τ) to the jet axis (11) of the first jet and extends eccentrically thereto,
**characterized in** that
d) for the protection of that area (34) of the mixing chamber (30), which (34) lies in the elongation of the jet axis (22) of the second jet, the inlet (12) has a slit-like inlet opening (14), the longitudinal axis (16) of which is orientated such that the first jet substantially overlaps the cross-sectional area of the second jet in the intersection region.

2. An apparatus according to claim 1, **characterized in** that the longitudinal axis (16) of the inlet opening (14) is substantially perpendicular to the plane which is defined by the jet axes (11; 22) of the first and second jets.

3. An apparatus according to claim 1 or 2, **characterized in** that the jet axis (11) of the first jet passing through the inlet opening (14) is directed substantially towards the outlet of the mixing chamber (30), in particular that the jet axis (11) thereof coincides with the axis of symmetry of the rotational-symmetrically formed mixing chamber (30).

4. An apparatus according to any one of the claims 1 to 3, **characterized in** that the length (1) of the inlet opening (14) is 1.5 to 4 times the width (b) thereof.

5. An apparatus according to any one of claims 1 to 4, **characterized in** that in the path of the second supply conduit (20) the passage cross-section widens towards the inlet into the mixing chamber (30) as abrupt widening (27), in particular as abrupt widening (27) from a first section (26) to a second section (28) having in each case a constant cylindrical passage cross-sectional area.

6. An apparatus according to claim 5, **characterized in** that the second supply conduit (20) is formed by a tube member (24) having the first section (26) at the connecting-side end which has an almost completely planar end face (19).

7. An apparatus according to any one of claims 1 to 6, **characterized in** that to reduce or prevent a sliding of the jet components upstream from the intersection region of the two jets a projection (38) projects from the chamber wall into the chamber (30).

8. An apparatus according to claim 7, **characterized in** that the projection (38) is formed by an encircling shoulder, in particular by a sintered ring, which shoulder projects at least half a millimeter, in particular one millimetre, into the mixing cham ber (30).

9. An apparatus according to any one of claims 1 to 8, **characterized in** that the mixing head (1) tapers gradually following the mixing chamber (30), in particular following the shoulder (38).

10. An apparatus according to any one of claims 1 to 9, **characterized in** that following the tapered section (42) the mixing head (1) has on the outlet side a section (44) of constant passage cross-section, in particular cylindrical cross-section.

11. A method for treating, for example cleaning, sensitive highly contoured surfaces such as those of sculptures of wood, plaster, bronze and the like,
**characterized in** that
an apparatus is used according to one of the previous claims and the treatment is carried out by means of a treatment jet (50) rotating about its generating jet axis (11) with a treating agent liquid at least prior to its atomization, the treatment jet (50) opening at an angle (α) of less than 30°.

12. A method according to claim 1, **characterized in** that the treatment jet (50) contains water, a special washing or protective liquid or a mixture thereof.

13. A method according to claim 11 or 12, **characterized in** that the treatment jet (50) contains solid particles, in particular solid-state particles and/or ice particles.

14. A method according to one of the claims 25 to 28, **characterized in** that it is used for the cleaning of aluminum surfaces.

## Revendications

1. Dispositif pour traiter, par exemple pour nettoyer des surfaces délicates, en particulier des surfaces fortement contournées comme celles des sculptures en bois, en plâtre, en bronze et analogues,
a) comprenant une tête mélangeuse (1) destinée à mélanger des agents amenés dans la tête mélangeuse (1) et à projeter un jet de traitement (50) résultant de leur mélange,
b) dans lequel un premier conduit d'amenée (10) introduit, sous pression, par un élément d'admission (12), un premier jet contenant un agent de traitement liquide, dans une chambre de mélange (30) de la tête mélangeuse (1) et
c) un second conduit d'amenée (20) introduit un second jet dont l'axe de projection (22) est incliné d'un angle (γ) par rapport à l'axe de projection (11) du premier jet et a une orientation excentrique par rapport à lui,
caractérisé en ce que
d) l'élément d'admission (12) présente, pour protéger la zone (34) de la chambre de mélange (30) située dans le prolongement de l'axe de projection (22) du second jet, un orifice d'admission (14) en forme de fente dont l'axe longitudinal (16) est orienté de sorte que le premier jet recouvre en substance l'aire de la section du second jet au point où ils se coupent.

2. Dispositif selon la revendication 1, caractérisé en ce que l'axe longitudinal (16) de l'orifice d'admission (14) fait un angle sensiblement droit avec le plan formé par les axes de projection (11; 22) des premier et second jets.

3. Dispositif selon la revendication 1 ou 2, caractérisé en ce que l'axe de projection (11) du premier jet traversant l'orifice d'admission (14) est orienté sensiblement en direction de la sortie de la chambre de mélange (30) en particulier en ce que son axe de projection (11) coïncide avec l'axe de symétrie de la chambre de mélange (30) à symétrie de révolution.

4. Dispositif selon l'une des revendications 1 à 3, caractérisé en ce que la longueur (l) de l'orifice d'admission (14) égale 1,5 à 4 fois sa largeur (b).

5. Dispositif selon l'une des revendications 1 à 4, caractérisé en ce que, pour l'admission dans la chambre de mélange (30), la section de passage du second conduit d'amenée (20) a la forme d'un brusque élargissement (27), en particulier d'un brusque élargissement (27) à la transition entre un premier segment (26) et un second segment (28), la section de passage ayant une aire cylindrique constante dans chaque cas.

6. Dispositif selon la revendication 5, caractérisé en ce que le second conduit d'amenée (20) est constitué par une tubulure (24) dont le premier segment (26) forme l'extrémité de raccordement, celle-ci présentant un plan frontal (19) presque totalement plat.

7. Dispositif selon l'une des revendications 1 à 6, caractérisé en ce que, pour réduire ou empêcher le glissement de particules du jet en amont de la zone d'intersection des deux jeta, un élément (38) saille de la paroi de la chambre (30) à l'intérieur de celle-ci.

8. Dispositif selon la revendication 7, caractérisé en ce que l'élément (38) consiste en un épaulement circulaire, en particulier un anneau sintérisé, qui saille à l'intérieur de la chambre de mélange (30) d'au moins un demimillimètre, en particulier d'un millimètre.

9. Dispositif selon l'une des revendications 1 à 8, caractérisé en ce que la tête mélangeuse (1) se rétrécit petit à petit en aval de la chambre de mélange (30), en particulier en aval de l'épaulement (38).

10. Dispositif selon l'une des revendications 1 à 9, caractérisé en ce que la tête mélangeuse (1) comprend, en aval de l'étranglement (42), du côté de l'orifice de projection, un segment (44) possédant une section de passage constante, en particulier une section cylindrique circulaire.

11. Procédé pour traiter, par exemple pour nettoyer des surfaces délicates, en particulier des surfaces fortement contournées comme celles des sculptures en bois, en plâtre, en bronze et analogues, caractérisé par la mise en oeuvre d'un dispositif selon l'une des revendications précédentes et par la réalisation du traitement au moyen d'un jet de traitement (50) tournant autour de son axe de projection générateur (11) et composé d'au moins un agent de traitement liquide avant sa pulvérisation, le jet (50) se déployant suivant un angle (α) inférieur à 30°.

12. Procédé selon la revendication 11, caractérisé en ce que le jet de traitement (50) contient de l'eau, un nettoyant liquide spécial ou un liquide protecteur ou encore un mélange de ces agents.

13. Procédé selon la revendication 11 ou 12, caractérisé en ce que le jet de traitement (50) contient des particules solides, en particulier des particules de matière solide et/ou de glace.

14. Procédé selon l'une des revendications 11 à 13, caractérisé en ce qu'il est mis en oeuvre pour nettoyer des surfaces en aluminium.
